# EUROPÄISCHE PATENTSCHRIFT

(11) **EP 2 756 495 B1**
(45) Veröffentlichungstag und Bekanntmachung des Hinweises auf die Patenterteilung: **18.05.2016**
(21) Anmeldenummer: 12753480.8
(22) Anmeldetag: 30.08.2012
(51) Int. Cl.: G09F 3/14

(54) **ANORDNUNG VON KENNZEICHNUNGSSCHILDERN**
ARRANGEMENT OF IDENTIFICATION PLATES
AGENCEMENT D'ÉTIQUETTES DE CARACTÉRISATION

(30) Priorität: 16.09.2011 DE 102011113379
(43) Veröffentlichungstag der Anmeldung: 23.07.2014
(73) Patentinhaber: Murrplastik Systemtechnik GmbH, 71570 Oppenweiler (DE)
(72) Erfinder: BIER, Klaus-Dieter, 71397 Leutenbach (DE); SCHMID, Jürgen, 73666 Baltmannsweiler (DE); HETZEL, Andreas, 71522 Backnang-Waldrems (DE)
(74) Vertreter: Patentanwälte Bregenzer und Reule Partnerschaftsgesellschaft mbB
(86) Internationale Anmeldenummer: PCT/EP2012/066844
(87) Internationale Veröffentlichungsnummer: WO 2013/037642

(56) Entgegenhaltungen:
- EP-A1- 0 545 836
- GB-A- 2 277 315
- GB-A- 2 327 411

## Beschreibung

Die Erfindung betrifft eine Anordnung von mehreren Kennzeichnungsschildern gemäß Oberbegriff des Anspruchs 1. Solche Anordnungen sind aus der GB 2 327 411 bekannt.

Solche Kennzeichnungsschilder sind auch aus der GB 2 277 315 A bekannt und dienen beispielsweise der Kennzeichnung von elektrischen Komponenten, insbesondere von Kabeln. Eine das jeweilige Kabel charakterisierende Kennzeichnung wird auf die Vorderfläche oder die Rückfläche aufgedruckt oder eingraviert. Insbesondere bei Einsätzen in aggressiver Atmosphäre, beispielsweise im Bergbau, werden Kennzeichnungsschilder aus Edelstahl verwendet, die resistent gegenüber Gasen, Säuren und anderen Substanzen sind. Weitere bekannte Kennzeichnungsschilder bestehen aus einem einfachen Flachmaterialstreifen und werden mittels Kabelbildern am Kabel befestigt, wobei mindestens ein Kabelbinder um das Kabel und das auf das Kabel aufgelegte Kennzeichnungsschild geschlungen wird. Dabei ist jedoch nachteilig, dass das Kennzeichnungsschild in seiner Längsrichtung nicht fixiert ist und in dieser Richtung aus dem Kabelbinder herausrutschen kann. In der EP 2 287 014 A1 sind solche Kennzeichnungsschilder gezeigt, welche zur Aufbewahrung und zum Transport in eine Kassette eingelegt sind. Zur Beschriftung müssen die Kennzeichnungsschilder aus der Kassette entnommen und ebenso wie die aus der GB 2 277 315 A bekannten, dort nur einzeln dargestellten Kennzeichnungsschilder, einzeln in ein Beschriftungsgerät, beispielsweise ein Laserbeschriftungsgerät, eingelegt werden. Zudem ist der Aufbau der in der EP 2 287 014 A1 gezeigten Kassette aufwendig, so dass die Kassette in ihrer Herstellung teuer ist und einen hohen Materialaufwand bedingt.

Es ist daher Aufgabe der Erfindung, eine Anordnung von Kennzeichnungsschildern der eingangs genannten Art derart weiterzuentwickeln, dass die Handhabung erleichtert wird.

Diese Aufgabe wird erfindungsgemäß durch eine Anordnung von Kennzeichnungsschildern mit den Merkmalen des Anspruchs 1 gelöst. Vorteilhafte Weiterbildungen der Erfindung sind Gegenstand der abhängigen Ansprüche.

Die mindestens eine Befestigungslasche erfüllt dabei zwei Aufgaben. Zum einen kann ein zur Befestigung des Kennzeichnungsschilds am Kabel dienender Kabelbinder unter ihr durchgeführt werden, so dass ein Verrutschen des Kennzeichnungsschilds in seiner Längsrichtung erschwert oder gar verhindert wird. Zum anderen kann an der Befestigungslasche ein Befestigungselement der Trägerplatte angreifen, so dass eine Vielzahl solcher Kennzeichnungsschilder zur Kennzeichnungsschilderanordnung zusammengefaßt werden kann. Die Kennzeichnungsschilder der Anordnung können dann gemeinsam in ein Beschriftungsgerät eingelegt und beschriftet werden, wobei sie durch die Trägerplatte in einer vorbestimmten Position gehalten werden. Die Trägerplatte ist zudem wesentlich einfacher aufgebaut als die in der EP 2 287 014 A1 beschriebene Kassette und erfordert weniger Material, was besonders vorteilhaft ist, wenn sie als Einwegverpackung verwendet werden soll.

Zweckmäßig weist die mindestens eine Befestigungslasche zwei sich im Abstand zueinander aus der Vorderfläche erstreckende Endabschnitte sowie einen die Endabschnitte miteinander verbindenden, im Abstand zur Vorderfläche angeordneten Verbindungsabschnitt auf. Der Verbindungsabschnitt verläuft zweckmäßig parallel zur Vorderfläche im Abstand zu dieser. Dadurch wird durch die Vorderfläche und den Verbindungsabschnitt einerseits sowie die Endabschnitte andererseits ein Durchführkanal für den Kabelbinder umschlossen, der das Kennzeichnungsschild daran hindert, in seiner Längsrichtung aus dem Kabelbinder zu rutschen. Die Endabschnitte wirken dabei als Endanschläge für den Kabelbinder, die ein weiteres Verrutschen verhindern. Zweckmäßig weist der Flachmaterialstreifen zwei Befestigungslaschen auf, die nahe seinen Enden symmetrisch bezüglich einer senkrecht zur Längsrichtung verlaufenden Mittelebene angeordnet sind. Das Kennzeichnungsschild wird dann mittels zweier Kabelbinder am Kabel befestigt, welche jeweils nahe der Enden des Flachmaterialstreifens angeordnet werden. Zwischen den Befestigungslaschen befindet sich dann die zu beschriftende Fläche, die sich über einen Teil der Vorderfläche oder einen Teil der Rückfläche erstrecken kann, je nachdem, welche der Flächen dem zu bezeichnenden Kabel zugewandt werden soll. Der Verbindungsabschnitt kann zudem mit einem Loch zum Durchführen eines Befestigungsmittels wie beispielsweise einer Schraube versehen sein. Dies schafft eine weitere Befestigungsmöglichkeit für das Kennzeichnungsschild unter Freihaltung der Beschriftungsfläche, so dass das Kennzeichnungsschild auch an anderen Gegenständen als an Kabeln oder ähnlich langgestreckten Teilen befestigt werden kann. Wenn das Kennzeichnungsschild zwei Befestigungslaschen aufweist, können beide Verbindungsabschnitte mit einem Loch versehen sein, oder das Loch kann nur in einem der Verbindungsabschnitte angeordnet sein.

Die Kennzeichnungsschilder sind vorzugsweise einstückig aus Metallblech hergestellt, wobei insbesondere Edelstahl zur Anwendung kommt. Dabei wird besonders bevorzugt, dass sie Formstanzteile oder Prägeteile sind. Die mindestens eine Befestigungslasche ist dann an zwei in der Längsrichtung verlaufenden Kanten aus dem Flachmaterialstreifen herausgetrennt und an ihren quer zur Längsrichtung verlaufenden Seiten einstückig mit der Vorderfläche verbunden. Von der Rückfläche aus betrachtet bildet die Befestigungslasche eine Vertiefung im Flachmaterialstreifen.

Die Kennzeichnungsschilder werden zu Transportzwecken an einer Trägerplatte lösbar befestigt. Die Trägerplatte weist eine der Anzahl der Befestigungslaschen entsprechende Anzahl von Befestigungsöffnungen auf, durch die jeweils eine der Befestigungslaschen hindurchragt. Am Rand der Befestigungsöffnungen kann jeweils mindestens ein sich in die Befestigungsöffnung hinein erstreckendes Befestigungselement angeordnet sein, das die jeweilige Befestigungslasche untergreift und das betreffende Kennzeichnungsschild in seiner Position hält. Alternativ können die Befestigungsöffnungen und die Befestigungslaschen in ihrer Größe so aufeinander abgestimmt sein, dass eine Klemmwirkung durch Reibschluß die Kennzeichnungsschilder in der Trägerplatte festhält. Die Trägerplatte dient damit zum einen der Aufnahme der Kennzeichnungsschilder für Transport- und Aufbewahrungszwecke und ersetzt eine aufwendige Verpackung. Zum anderen dient die Trägerplatte der Positionierung mehrerer Kennzeichnungsschilder in einem Beschriftungsgerät. Zu diesem Zweck liegen die Vorderflächen und die Rückflächen der an der Trägerplatte befestigten Kennzeichnungsschilder jeweils in einer gemeinsamen Ebene, so dass beispielsweise der Laser eines Laserbeschriftungsgeräts nicht für jedes Kennzeichnungsschild einzeln fokussiert werden muß. Vorzugsweise weist die Trägerplatte eine der Anzahl der Kennzeichnungsschilder entsprechende Anzahl von Beschriftungsöffnungen auf, durch die die Vorderflächen der Kennzeichnungsschilder sichtbar und damit beschriftbar sind. Alternativ können selbstverständlich auch die Rückflächen beschriftet werden, wenn die Anordnung mit den Vorderflächen nach unten in das Beschriftungsgerät eingelegt wird.

Es ist möglich, dass die Befestigungsöffnungen an ihrem Rand jeweils zwei einander gegenüberliegende, elastisch biegsame Rastzungen zum Untergreifen der Befestigungslaschen aufweisen, deren Abstand zueinander kleiner ist als die senkrecht zur Längsrichtung gemessene Breite der Befestigungslaschen. Die Kennzeichnungsschilder werden dann einfach durch Eindrücken der Befestigungslaschen in die Befestigungsöffnungen an der Trägerplatte befestigt, wobei die Rastzungen zunächst elastisch gebogen werden und dann zurückschnappen und die Befestigungslaschen untergreifen.

Die Trägerplatte kann ein oder mehrere Löcher als Positionierhilfe aufweisen. Insbesondere kann ein Positionierdorn des Beschriftungsgeräts in ein solches Loch eingreifen und die Trägerplatte in der gewünschten Weise im Gerät positionieren. Desweiteren kann eine Lochung der Trägerplatte vorgesehen sein, die es ermöglicht, die gesamte Anordnung in einem Ordner oder einem Ringbuch abzuheften. Vorzugsweise ist die Trägerplatte einstückig aus Kunststoff gefertigt, wobei vorteilhaft Polystyrol zum Einsatz kommt. Es kann eine freie Fläche auf der Trägerplatte vorgesehen sein, auf der eine Beschriftung angebracht werden kann, wobei die freie Fläche und die Beschriftungsflächen der Kennzeichnungsschilder im gleichen Prozessschritt angebracht werden können.

Im Folgenden wird die Erfindung anhand der in der Zeichnung schematisch dargestellten Ausführungsbeispiele näher erläutert. Es zeigen
- Fig. 1a, 1b, 1c: ein Kennzeichnungsschild in Draufsicht auf die Vorderfläche, in Seitenansicht im Schnitt und in Draufsicht auf die Rückfläche;
- Fig. 2: eine Anordnung, bestehend aus einer Trägerplatte und mehreren Kennzeichnungsschildern in Draufsicht von vorne.

Das in Fig. 1a, b, c gezeigte Kennzeichnungsschild 10 dient der Kennzeichnung eines elektrischen Bauteils wie beispielsweise eines Kabels. Es ist einstückig mittels eines Formstanz- oder Prägeverfahrens aus einem im wesentlichen rechteckigen Flachmaterialstreifen 12 aus Edelstahlblech gefertigt und erstreckt sich in einer Längsrichtung zwischen zwei durch Schmalseiten des Flachmaterialstreifens 12 begrenzten Enden 14. Nahe den Enden 14 weist das Kennzeichnungsschild 10 jeweils eine Befestigungslasche 16 auf, die einstückig am Flachmaterialstreifen 12 angeformt ist. Jede der Befestigungslaschen 16 weist zwei aus einer Vorderfläche 18 des Flachmaterialstreifens 12 vortretende Endabschnitte 20 und einen die Endabschnitte 20 miteinander verbindenden Verbindungsabschnitt 22 auf, der im Abstand parallel zur Vorderfläche 18 verläuft. Die Befestigungslaschen 16, die symmetrisch bezüglich einer senkrecht zur Längsrichtung verlaufenden Mittelebene des Kennzeichnungsschilds 10 angeordnet sind, bilden somit eine aus der Vorderfläche 18 vorstehende Erhebung und eine Vertiefung in der der Vorderfläche 18 abgewandten Rückflache 24 des Flachmaterialstreifens 12. Entlang zweier Längskanten 26 ist die Verbindung zwischen den Befestigungslaschen 16 und der Vorderfläche 18 durch Ausstanzen unterbrochen, so dass die Endabschnitte 20, der Verbindungsabschnitt 22 und die Vorderfläche 18 einen Durchführkanal 28 bilden (Fig. 1 b), durch den ein Kabelbinder durchgeführt werden kann. Die Verbindungsabschnitte 22 weisen zudem jeweils ein Loch 29 zum Durchführen einer Schraube oder eines anderen Befestigungsmittels auf, wobei das Loch 29 in einem Arbeitsgang beim Stanzen bzw. Prägen erzeugt wird.

Die Vorderfläche 18 weist zwischen den Befestigungslaschen 16 eine vordere Beschriftungsfläche 30 auf, während die Rückfläche 24 zwischen den Befestigungslaschen 16 eine hintere Beschriftungsfläche 32 aufweist. Beide Beschriftungsflächen 30, 32 können mittels eines geeigneten Beschriftungsgeräts, wie beispielsweise eines Laserbeschriftungsgeräts, mit einer Kennzeichnung versehen werden, die der Kennzeichnung eines Kabels dient, an dem das Kennzeichnungsschild 10 befestigt wird. Zur Befestigung am Kabel wird dieses von einem Kabelbinder umschlungen, der durch die Durchführkanäle 28 geführt wird. Dabei ist es möglich, das Kennzeichnungsschild 10 so zu befestigen, dass die Vorderfläche 18 dem Kabel zugewandt ist oder so, dass die Rückfläche 24 dem Kabel zugewandt ist.

Die in Fig. 2 gezeigte Anordnung 50 weist zwölf Kennzeichnungsschilder 10 gemäß Fig. 1a, b, c sowie eine einstückig aus Polystyrol gefertigte Trägerplatte 40 auf. Die Trägerplatte 40 weist vierundzwanzig Befestigungsöffnungen 42 auf, durch die jeweils eine Befestigungslasche 16 durchgesteckt ist. Die Befestigungsöffnungen 42 sind dabei paarweise in einem Abstand zueinander angeordnet, der dem Abstand der Befestigungslaschen 16 eines Kennzeichnungsschilds 10 entspricht. Die Befestigungsöffnungen 42 sind dabei so dimensioniert, dass sie in ihrer Länge und/oder ihrer Breite kleinere Abmessungen aufweisen als die Befestigungslaschen 16. Dieser Größenunterschied ist aber so gering, dass die Befestigungslaschen 16 unter geringfügiger Verformung der Ränder 44 der Befestigungsöffnungen 42 in diese hinein gedrückt werden können und dann mittels Reibschluß festgehalten bzw. festgeklemmt werden. Insbesondere weisen die Befestigungslaschen 16 im vorliegenden Ausführungsbeispiel in ihrer senkrecht zur Längsrichtung gemessenen Breite ein leichtes Übermaß im Vergleich zu den Befestigungsöffnungen 42 auf, deren Ränder 44 beim Eindrücken der Befestigungslaschen 16 geringfügig verformt werden, wobei diese Verformung zumindest teilweise elastisch erfolgt.

Die Trägerplatte 40 dient zum einen der Aufnahme der Kennzeichnungsschilder 10, so dass ein aus zwölf Kennzeichnungsschildern 10 bestehender Kennzeichnungsschildersatz als Verkaufseinheit verpackt, transportiert und verkauft werden kann. Zum anderen dient sie aber auch der Zuführung der Anordnung 50 zu einem Beschriftungsgerät. Um auf der vorderen Beschriftungsfläche 30 eine Kennzeichnung anbringen zu können, weist die Trägerplatte 40 zwischen jeweils zwei Befestigungsöffnungen 42 eine Beschriftungsöffnung 52 auf, durch die jeweils eine der vorderen Beschriftungsflächen 30 sichtbar ist. Zudem weist die Trägerplatte 40 ein Positionierloch 54 auf, das als Referenz beim Positionieren der Anordnung 50 im Beschriftungsgerät dient und in das ein Dorn eingreifen kann, um die Anordnung 50 in eine definierte Position im Beschriftungsgerät zu transportieren und/oder in dieser Position festzuhalten. Die Trägerplatte 40 weist zudem eine freie Fläche 56 auf, auf der wiederum eine Beschriftung angebracht werden kann.

Bei dem in der Zeichnung dargestellten Ausführungsbeispiel werden die Befestigungslaschen 16 in die Befestigungsöffnungen 42 gedrückt und dort mit Reibschluß festgehalten. Es sind jedoch auch andere Ausgestaltungen möglich, insbesondere mit an den Rändern 44 der Befestigungsöffnungen 42 angeordneten Befestigungselementen. So ist es beispielsweise möglich, dass jede Befestigungsöffnung 42 ein sich von ihrem Rand 44 aus einseitig nach innen erstreckendes Befestigungselement aufweist, das die jeweilige Befestigungslasche 16 untergreift. Die Kennzeichnungsschilder 10 werden dann einfach mit ihren Befestigungslaschen 16 in die Befestigungsöffnungen 42 eingehängt. Desweiteren ist es möglich, dass sich von beiden längeren Seiten des Randes 44 jeder Befestigungsöffnung 42 eine elastisch biegsame Rastzunge ins Innere der Befestigungsöffnung 42 erstreckt, wobei der Abstand zwischen den Rastzungen kleiner ist als die Breite der Befestigungslaschen. Beim Eindrücken der Befestigungslaschen 16 in die Befestigungsöffnung 42 werden die Rastzungen elastisch verformt und schnappen zurück, um die Befestigungslasche 16 von beiden Seiten zu untergreifen.

Zusammenfassend ist folgendes festzuhalten: Die Erfindung betrifft eine Anordnung von mehreren Kennzeichnungsschildern 10 zur Kennzeichnung von Gegenständen, wobei jedes Kennzeichnungsschild 10 einen eine Vorderfläche 18 und eine Rückfläche 24 aufweisenden, sich in einer Längsrichtung zwischen zwei Enden 14 erstreckenden Flachmaterialstreifen 12 aufweist, der mindestens eine Befestigungslasche 16 aufweist, die mit der Vorderfläche 18 verbunden ist und sich abschnittsweise im Abstand zur Vorderfläche 18 erstreckt. Erfindungsgemäß ist eine Trägerplatte 40 vorgesehen, an der die Kennzeichnungsschilder 10 lösbar befestigt sind, wobei ihre Vorderflächen 18 und ihre Rückflächen 24 jeweils in einer Ebene liegen, wobei die Trägerplatte 40 eine der Anzahl der Befestigungslaschen 16 entsprechende Anzahl von Befestigungsöffnungen 42 aufweist, durch die jeweils eine der Befestigungslaschen 16 hindurch ragt, und wobei die Befestigungslaschen 16 lösbar an der Trägerplatte 40 befestigt sind.

## Patentansprüche

1. Anordnung von mehreren Kennzeichnungsschildern (10) zur Kennzeichnung von Gegenständen, wobei jedes Kennzeichnungsschild (10) einen eine Vorderfläche (18) und eine Rückfläche (24) aufweisenden, sich in einer Längsrichtung zwischen zwei Enden (14) erstreckenden Flachmaterialstreifen (12) aufweist, der mindestens eine Befestigungslasche (16) aufweist, die mit der Vorderfläche (18) verbunden ist und sich abschnittsweise im Abstand zur Vorderfläche (18) erstreckt, wobei die Anordnung eine Trägerplatte (40) aufweist, an der die Kennzeichnungsschilder (10) lösbar befestigt sind, wobei ihre Vorderflächen (18) und ihre Rückflächen (24) jeweils in einer Ebene liegen, **dadurch gekennzeichnet dass** die Trägerplatte (40) eine der Anzahl der Befestigungslaschen (16) entsprechende Anzahl von Befestigungsöffnungen (42) aufweist, durch die jeweils eine der Befestigungslaschen (16) hindurch ragt, und wobei die Befestigungslaschen (16) lösbar an der Trägerplatte (40) befestigt sind.

2. Anordnung nach Anspruch 1, **dadurch gekennzeichnet, dass** die Befestigungslaschen (16) mittels Reibschluß an den Rändern (44) der Befestigungsöffnungen (42) befestigt sind.

3. Anordnung nach Anspruch 1, **dadurch gekennzeichnet, dass** die Befestigungsöffnungen (42) jeweils mit mindestens einem, sich von ihrem Rand (44) aus erstreckenden, die jeweilige Befestigungslasche (16) untergreifenden Befestigungselement versehen sind.

4. Anordnung nach Anspruch 3, **dadurch gekennzeichnet, dass** die Befestigungsöffnungen (42) an ihrem Rand (44) jeweils zwei einander gegenüberliegende, elastisch biegsame Rastzungen zum Untergreifen der Befestigungslaschen (16) aufweisen, deren Abstand zueinander kleiner ist als die senkrecht zur Längsrichtung gemessene Breite der Befestigungslaschen (16).

5. Anordnung nach einem der vorangehenden Ansprüche, **dadurch gekennzeichnet, dass** die Trägerplatte (40) eine der Anzahl der Kennzeichnungsschilder (10) entsprechende Anzahl von Beschriftungsöffnungen (52) aufweist, durch die die Vorderflächen (18) der Kennzeichnungsschilder (10) sichtbar sind.

6. Anordnung nach einem der vorangehenden Ansprüche, **dadurch gekennzeichnet, dass** die Trägerplatte (40) mindestens ein Loch (54) als Positionierhilfe aufweist.

7. Anordnung nach einem der vorangehenden Ansprüche, **dadurch gekennzeichnet, dass** die Trägerplatte (40) eine Lochung zum Abheften in einem Ordner oder einem Ringbuch aufweist.

8. Anordnung nach einem der vorangehenden Ansprüche, **dadurch gekennzeichnet, dass** die Trägerplatte (40) einstückig aus Kunststoff, vorzugsweise aus Polystyrol gefertigt ist.

9. Anordnung nach einem der vorangehenden Ansprüche, **dadurch gekennzeichnet, dass** die Trägerplatte (40) eine freie Fläche (56) zur Anbringung einer Beschriftung aufweist.

10. Anordnung nach einem der vorangehenden Ansprüche**, dadurch gekennzeichnet, dass** die mindestens eine Befestigungslasche (16) jedes Kennzeichnungsschilds (10) zwei sich im Abstand zueinander aus der Vorderfläche (18) erstreckende Endabschnitte (20) sowie einen die Endabschnitte (20) miteinander verbindenden, im Abstand zur Vorderfläche (18) angeordneten Verbindungsabschnitt (22) aufweist.

11. Anordnung nach Anspruch 10, **dadurch gekennzeichnet, dass** die Verbindungsabschnitte (22) jeweils ein Loch (29) zum Durchführen eines Befestigungsmittels aufweisen.

12. Anordnung nach einem der vorangehenden Ansprüche, **dadurch gekennzeichnet, dass** der sich im Abstand zur Vorderfläche (18) erstreckende Abschnitt (22) der mindestens einen Befestigungslasche (16) bei jedem der Kennzeichnungsschilder (10) parallel zur Vorderfläche (18) verläuft.

13. Anordnung nach einem der vorangehenden Ansprüche, **dadurch gekennzeichnet, dass** der Flachmaterialstreifen (12) jedes der Kennzeichnungsschilder (10) zwei Befestigungslaschen (16) aufweist, die nahe seinen Enden (14) symmetrisch bezüglich einer senkrecht zur Längsrichtung verlaufenden Mittelebene angeordnet sind.

14. Anordnung nach einem der vorangehenden Ansprüche, **dadurch gekennzeichnet, dass** jedes der Kennzeichnungsschilder (10) einstückig aus Metallblech, insbesondere aus Edelstahl, hergestellt ist.

15. Anordnung nach Anspruch 14, **dadurch gekennzeichnet, dass** jedes der Kennzeichnungsschilder (10) als Formstanzteil oder als Prägeteil ausgebildet ist.

16. Anordnung nach Anspruch 14 oder 15, **dadurch gekennzeichnet, dass** die mindestens eine Befestigungslasche (16) bei jedem der Kennzeichnungsschilder (10) an zwei in der Längsrichtung verlaufenden Kanten (26) aus dem Flachmaterialstreifen (12) herausgetrennt ist.

## Claims

1. Arrangement of a plurality of identification plates (10) for identifying objects, each identification plate (10) having a flat material strip (12), which has a front surface (18) and a rear surface (24), extends in a longitudinal direction between two ends (14) and has at least one fastening tab (16) which is connected to the front surface (18) and extends in sections at a distance from the front surface (18), the arrangement having a carrier plate (40) to which the identification plates (10) are releasably fastened, their front surfaces (18) and their rear surfaces (24) respectively lying in a plane, **characterised in that** the carrier plate (40) has a number of fastening openings (42), corresponding to the number of fastening tabs (16), through which one of the fastening tabs (16) respectively protrudes, the fastening tabs (16) being fastened releasably to the carrier plate (40).

2. Arrangement according to Claim 1, **characterised in that** the fastening tabs (16) are fastened to the edges (44) of the fastening openings (42) by means of friction locking.

3. Arrangement according to Claim 1, **characterised in that** the fastening openings (42) are respectively provided with at least one fastening element extending from their edge (44) and engaging under the respective fastening tab (16).

4. Arrangement according to Claim 3, **characterised in that** the fastening openings (42) respectively have on their edge (44) two mutually opposing elastically flexible latching tongues for engaging under the fastening tabs (16), the distance between which tongues is less than the width of the fastening tabs (16) as measured perpendicularly to the longitudinal direction.

5. Arrangement according to any one of the preceding claims, **characterised in that** the carrier plate (40) has a number of text openings (52), corresponding to the number of identification plates (10), through which the front surfaces (18) of the identification plates (40) are visible.

6. Arrangement according to any one of the preceding claims, **characterised in that** the carrier plate (40) has at least one hole (54) as a positioning aid.

7. Arrangement according to any one of the preceding claims, **characterised in that** the carrier plate (40) has at least one perforation (54) for storage in a file or a ring binder.

8. Arrangement according to any one of the preceding claims, **characterised in that** the carrier plate (40) is made in one piece from plastic, preferably polystyrene.

9. Arrangement according to any one of the preceding claims, **characterised in that** the carrier plate (40) has a free surface (56) for applying text.

10. Arrangement according to any one of the preceding claims, **characterised in that** the at least one fastening tab (16) of each identification plate (10) has two end sections (20) extending from the front surface (18) at a distance to each other, as well as a connecting section (22) which connects the end sections (20) to one another and is arranged at a distance from the front surface (18).

11. Arrangement according to Claim 10, **characterised in that** the connecting sections (22) respectively have a hole (29) for passing a fastening means through.

12. Arrangement according to any one of the preceding claims, **characterised in that** for each of the identification plates (10), the section (22) of the at least one fastening tab (16) extending at a distance from the front surface (18) runs parallel to the front surface (18).

13. Arrangement according to any one of the preceding claims, **characterised in that** the flat material strip (12) of each of the identification plates (10) has two fastening tabs (16) which are arranged near its ends (14), symmetrically with respect to a midplane extending perpendicularly to the longitudinal direction.

14. Arrangement according to any one of the preceding claims, **characterised in that** each of the identification plates (10) is made in one piece from sheet metal, in particular from stainless steel.

15. Arrangement according to Claim 14, **characterised in that** each of the identification plates (10) is formed as a stamped part or as an embossed part.

16. Arrangement according to Claim 14 or 15, **characterised in that** at least one fastening tab (16) of each of the identification plates (10) is cut from the flat material strip (12) on two edges (26) extending in the longitudinal direction.

## Revendications

1. Agencement comprenant plusieurs affichettes d'identification (10) et dédié au marquage distinctif d'objets, chaque affichette d'identification (10) présentant une bande (12) de matériau aplati qui comporte une face antérieure (18) et une face postérieure (24), s'étend entre deux extrémités (14) dans une direction longitudinale, et est pourvue d'au moins une patte de fixation (16) reliée à la face antérieure (18) et s'étendant, par zones, à distance de ladite face antérieure (18), ledit agencement étant muni d'une plaquette de support (40) à laquelle les affichettes d'identification (10) sont fixées de manière libérable, leurs faces antérieures (18) et leurs faces postérieures (24) étant alors respectivement situées dans un plan, **caractérisé par le fait que** la plaquette de support (40) offre des orifices de fixation (42) dont le nombre correspond à celui des pattes de fixation (16) et qui sont traversés par l'une respective desdites pattes de fixation (16), lesquelles pattes de fixation (16) sont fixées de manière libérable à ladite plaquette de support (40).

2. Agencement selon la revendication 1, **caractérisé par le fait que** les pattes de fixation (16) sont fixées, par frottement, aux bords (44) des orifices de fixation (42).

3. Agencement selon la revendication 1, **caractérisé par le fait que** les orifices de fixation (42) sont dotés, respectivement, d'au moins un élément de fixation partant de leur bord (44) et emprisonnant, par-dessous, la patte de fixation (16) considérée.

4. Agencement selon la revendication 3, **caractérisé par le fait que** les orifices de fixation (42) sont respectivement dotés, sur leur bord (44), de deux languettes d'encliquetage placées en vis-à-vis, douées de flexibilité élastique, conçues pour emprisonner par-dessous les pattes de fixation (16), et dont l'espacement mutuel est plus petit que la largeur desdites pattes de fixation (16) mesurée perpendiculairement à la direction longitudinale.

5. Agencement selon l'une des revendications précédentes, **caractérisé par le fait que** la plaquette de support (40) offre des ouvertures (52) de réception d'inscriptions, dont le nombre correspond à celui des affichettes d'identification (10) et à travers lesquelles les faces antérieures (18) desdites affichettes d'identification (10) sont visibles.

6. Agencement selon l'une des revendications précédentes, **caractérisé par le fait que** la plaquette de support (40) est percée d'au moins un trou (54) remplissant la fonction d'un auxiliaire de positionnement.

7. Agencement selon l'une des revendications précédentes, **caractérisé par le fait que** la plaquette de support (40) est munie d'une perforation, en vue de l'archivage dans un porte-documents ou dans un classeur à anneaux.

8. Agencement selon l'une des revendications précédentes, **caractérisé par le fait que** la plaquette de support (40) est fabriquée d'une seule pièce en matière plastique, de préférence en polystyrène.

9. Agencement selon l'une des revendications précédentes, **caractérisé par le fait que** la plaquette de support (40) est pourvue d'une surface libre (56) dévolue au traçage d'une inscription.

10. Agencement selon l'une des revendications précédentes, **caractérisé par le fait que** la patte de fixation (16), à présence minimale sur chaque affichette d'identification (10), comprend deux régions extrêmes (20) s'étendant à distance l'une de l'autre à partir de la face antérieure (18), ainsi qu'une zone de liaison (22) qui relie l'une à l'autre lesdites régions extrêmes (20) et est située à distance de ladite face antérieure (18).

11. Agencement selon la revendication 10, **caractérisé par le fait que** les zones de liaison (22) sont percées, respectivement, d'un trou (29) dédié au passage d'un moyen de fixation.

12. Agencement selon l'une des revendications précédentes, **caractérisé par le fait que** la zone (22) de la patte de fixation (16) à présence minimale, qui s'étend à distance de la face antérieure (18), offre un tracé parallèle à ladite face antérieure (18) sur chacune des affichettes d'identification (10).

13. Agencement selon l'une des revendications précédentes, **caractérisé par le fait que** la bande (12) de matériau aplati de chacune des affichettes d'identification (10) compte deux pattes de fixation (16) qui sont disposées, à proximité de ses extrémités (14), symétriquement par rapport à un plan médian s'étendant perpendiculairement à la direction longitudinale.

14. Agencement selon l'une des revendications précédentes, **caractérisé par le fait que** chacune des affichettes d'identification (10) est produite d'un seul tenant en tôle métallique, notamment en acier fin.

15. Agencement selon la revendication 14, **caractérisé par le fait que** chacune des affichettes d'identification (10) est réalisée sous la forme d'une pièce estampée ou d'une pièce emboutie.

16. Agencement selon la revendication 14 ou 15, **caractérisé par le fait que** la patte de fixation (16) à présence minimale est dissociée d'avec la bande (12) de matériau aplati, sur chacune des affichettes d'identification (10), au niveau de deux arêtes (26) s'étendant dans la direction longitudinale.
